# EUROPÄISCHE PATENTSCHRIFT

(11) **EP 0 071 053 B1**
(45) Veröffentlichungstag und Bekanntmachung des Hinweises auf die Patenterteilung: **01.06.1988**
(21) Anmeldenummer: 82106067.0
(22) Anmeldetag: 07.07.1982
(51) Int. Cl.: F02M 37/00, F02M 37/22

(54) **Brennstoffvorwärmverfahren für Brennkraftmaschinen für Schwerölbetrieb und Brennstoffsystem hierfür**
Method of preheating fuel for an internal-combustion engine working with heavy fuel, and fuel system therefor
Procédé et circuit de préchauffage de carburant pour moteur à combustion interne fonctionnant avec du carburant lourd

(30) Priorität: 29.07.1981 DE 3129861
(43) Veröffentlichungstag der Anmeldung: 09.02.1983
(73) Patentinhaber: Klöckner-Humboldt-Deutz Aktiengesellschaft, 51149 Köln (DE)
(72) Erfinder: Boemer, Emil, D-5000 Köln 80 (DE)

(56) Entgegenhaltungen:
- DE-A- 2 800 486
- GB-A- 841 261
- GB-A- 2 028 921
- GB-A- 2 031 994
- GB-A- 2 051 228
- US-A- 4 300 517
- SCHIFF & HAFEN, Band 31, Nr. 5. Mai 1979, Seiten 401-403, Hamburg, DE, M.K. Eberle: "Low speed valveless engines - The answer to future fuels"

## Beschreibung

Die Erfindung betrifft ein Brennstoffvorwärmverfahren für Brennkraftmaschinen für Schwerölbetrieb nach dem Oberbegriff des Anspruchs 1 und ein Brennstoffsystem zur Durchführung des genannten Verfahrens nach dem Oberbegriff des Anspruchs 4.

Aus der Literaturstelle «Schiff und Hafen», Band 31, Nr. 5, Mai 1979, Seiten 401 bis 403 ist ein Brennstoffvorwärmsystem bekannt, das für Brennkraftmaschinen mit Schwerölbetrieb vorgesehen ist. Aus einem beheizten Schwerölvorratsbehälter wird über Förderpumpen vorgewärmtes Schweröl angesaugt und über einen Brennstoffilter einem Brennstoffeinspritzsystem zugeführt. Vom Druckanschluss der Schwerölförderpumpe zweigt eine Rückführleitung vor dem Filter ab, die in das Brennstoffvorratssystem mündet. In der Anwärmphase vor dem Start der Brennkraftmaschine wird das erwärmte Schweröl über die Rückführleitung bis zur Fliessfähigkeit umgepumpt, wobei das Filter nicht durchströmt wird. Im Filter festgesetzte Paraffinausscheidungen können dabei nicht aufgetaut werden, so dass es unvermeidlich ist, dass am Ende der Anwärmphase beim Durchtritt durch den Filter unzulässig hohe Drücke auftreten.

Aus der GB-A- 841,261 ist ein Brennstoffsystem bekannt, bei dem Schweröl über eine Pumpe angesaugt und über eine Heizvorrichtung und einen Filter einem Zwischentank zugeführt wird, aus dem das Schweröl dem Einspritzsystem der Brennkraftmaschine zugeführt ist. Um bei kaltem Schweröl unzulässig hohe Drücke im Filter zu vermeiden, ist ein Bypass vorgesehen, der durch ein handbetätigtes Ventil absperrbar ist. Ist das Filter aufgrund niedriger Temperaturen mit zähflüssigem Schweröl zugesetzt, wird der Bypass geöffnet und ungefiltertes Schweröl tritt unmittelbar in die Leitungen zum Einspritzsystem über. Dies kann zu erheblichen Problemen in den feinen Einspritzkanälen des Einspritzsystems führen.

Auch in der DE-A- 28 00 486 ist vorgeschlagen, bei unzulässig hohen Drücken im Filter einen Bypass zu öffnen, der den Schmutzraum des Filters mit dessen Reinraum verbindet. Beim Kaltstart gelangt daher schmutzbehaftetes Schweröl unmittelbar in das Einspritzsystem der Brennkraftmaschine und führt zu erheblichen Problemen in den feinen Kanälen des Einspritzsystems.

Aus der GB-A- 20 51 228 ist eine Heizvorrichtung für einen Filter bekannt, die vom Lecköl der Einspritzpumpe gespeist ist. Um eine Heizleistung zu erbringen, muss die Einspritzpumpe in Betrieb sein und Brennstoff durch den Filter ansaugen; die von der Einspritzpumpe abgesteuerte Leckmenge wird durch ein zentrales Heizrohr im Filter geführt, um die Fliessfähigkeit des die Filterräume durchfliessenden Brennstoffs zu erhöhen. Ist das Filtersieb bei niedrigen Temperaturen von Ausscheidungen des Brennstoffs zugesetzt, so entstehen beim Anlaufen der Pumpe im Filter erhöhte Drücke, bevor die Heizvorrichtung überhaupt mit erwärmtem Schmieröl gespeist werden kann. Unter ungünstigen Umständen ist bei einem vollständigen Zusetzen des Filters keine Förderung durch die Pumpe möglich, so dass auch die Heizeinrichtung wirkungslos bleibt.

Der Erfindung liegt die Aufgabe zugrunde, ein Brennstoffvorwärmverfahren für Brennkraftmaschinen für Schwerölbetrieb anzugeben, bei dem unter Vermeidung unzulässig hoher Drücke im Brennstoffilter auch bei niedrigen Temperaturen gefiltertes Schweröl dem Einspritzsystem zugeführt wird.

Zur Lösung der Aufgabe ist vorgesehen, in der Anwärmphase das Schweröl durch den Schmutzraum des Brennstoffilters zu pumpen, bis das Schweröl im Reinraum des Brennstoffilters durch das vorbeiströmende, vorgewärmte Schweröl auf Fliessfähigkeit erwärmt ist und bei Erreichen einer bestimmten Viskosität die Rückführleitung aus dem Schmutzraum des Brennstoffilters zum Brennstoffvorratssystem im wesentlichen zu unterbrechen. Auf diese Weise wird unter Ansaugung von vorgewärmtem, fliess- bzw. pumpfähigem Schweröl eine geringe Menge von kaltem, zähem Schweröl von der Brennstofförderpumpe über den Schmutzraum des Brennstoffilters zurück in das Brennstoffvorratssystem gepumpt, ohne dass das empfindliche Filterelement selbst durchströmt wird. Durch das sofort nachströmende vorgewärmte und gut pumpfähige Schweröl, das danach von der Förderpumpe in einem Kreislauf umgewälzt wird, steht im Brennstoffilter ein Heizmittel zur Verfügung, dass das Schweröl im Reinraum erwärmt und pumpfähig macht. Sobald es eine ausreichende Temperatur erreicht hat, fliesst zumindest die Hauptmenge des geförderten Brennstoffs über das Filterelement zum Abfluss aus dem Reinraum.

Nach den Weiterbildungen der Ansprüche 2 und 3 ist vorgesehen, die Rückführleitung aus dem Schmutzraum des Brennstoffilters zum Brennstoffvorratssystem entweder druckabhängig oder temperaturabhängig zu unterbrechen.

Ein Brennstoffvorratssystem zur Durchführung des Vorwärmverfahrens ist im Anspruch 4 angegeben. Erfindungsgemäss weist der Schmutzraum des Brennstoffilters einen weiteren Abfluss auf, an den die Rückführleitung angeschlossen ist. Bei Erreichen einer bestimmten Viskosität des Schweröls im Brennstoffilter ist die Rückführleitung im wesentlichen unterbrochen.

In einer einfachen Ausführung ist zur Umsteuerung des in den Schmutzraum eintretenden Schweröls vom Abfluss aus dem Schmutzraum zum Abfluss aus dem Reinraum nach Beendigung der Anwärmphase und Erwärmung des Schweröls im Reinraum vorgesehen, den Abfluss des Schmutzraums gegenüber dem Abfluss des Reinraums mit einem gedrosselten Querschnitt zu versehen. Bei einer derartigen Abstufung der Querschnitte fliesst ständig eine geringe Teilmenge aus dem Schmutzraum zurück zum Brennstoffvorratssystem.

Ist die Fördermenge der Brennstofförderpumpe nicht auf die zusätzlich aus dem Schmutzraum fliessende Teilmenge ausgelegt, kann es vorteilhaft sein, in der Rückführleitung ein Druckhalteventil oder auch ein Thermostatventil als Absperrorgan anzuordnen. Es kann zweckmässig sein, ein derartiges Absperrorgan als einfaches, handbetätigtes Ventil auszuführen, wie dies aus der GB-A- 841 261 bekannt ist.

Aus der GB-A- 2 028 921 ist bekannt, zum Entlüften des Brennstoffvorratssystems am Schmutzraum des Filters eine Entlüftungsleitung anzuschliessen, die in den Brennstofftank mündet. Damit über die Entlüftungsleitung kein Brennstoffvolumen gepumpt wird, ist der weitere Abfluss des Schmutzfilters über eine Drossel und ein Rückschlagventil verschlossen, so dass im wesentlichen ausschliesslich Luft entweichen kann. Der Fachmann kann dieser Druckschrift nur die Lehre entnehmen, den Flüssigkeitsstrom über die Entlüftungsleitung zu Null zu machen.

Ein Ausführungsbeispiel der Erfindung ist in den Zeichnungen dargestellt und wird im folgenden näher beschrieben. Es zeigen:
Fig. 1 einen Schnitt durch einen Brennstoffilter mit angegebenen Durchflussrichtungen des Schweröls in der Anwärmphase:
Fig. 2 einen Schnitt durch einen Brennstoffilter nach Fig. 1 nach Beendigung der Anwärmphase;
Fig. 3 eine schematische Darstellung des erfindungsgemässen Brennstoffsystems.

In den Fig. 1 und 2 ist ein Brennstoffilter 1 mit einem mit Deckel versehenem Gehäuse und einem Filtereinsatz 5 im Schnitt gezeigt. Das Gehäuse weist einen axialen Zufluss 2 zum Schmutzraum 8 und einen radialen Abfluss 3 aus dem Schmutzraum 8 sowie einen koaxialen Abfluss 7 aus dem Reinraum 9 im Inneren des Filtereinsatzes 5 auf. An den Abfluss 3 aus dem Schmutzraum 8 schliesst sich eine Rückführleitung 6 mit einem Absperrorgan 4 an.

In Fig. 1 ist das Absperrorgan 4 geöffnet. Es wird allein der Schmutzraum 8 vom Zufluss 2 zum Abfluss 3 durchströmt, während der Brennstoff im Inneren des Filtereinsatzes 5 noch fest oder zähflüssig ist. Nach Erwärmung dieses Brennstoffs durch vorbeifliessenden vorgewärmten Brennstoff wird das Absperrorgan 4 geschlossen und der Brennstoff fliesst durch die Oberfläche des Filtereinsatzes 5 über den Abfluss 7 in Richtung zum Brennstoffeinspritzsystem.

Fig. 3 zeigt einen Brennstoffbehälter 18 mit einer Heizeinrichtung 19, an den über eine Ansaugleitung 10 die Saugseite einer Brennstofförderpumpe 11 angeschlossen ist. Die Druckseite der Brennstofförderpumpe 11 ist über eine Förderleitung, in die der Brennstoffilter 1 eingesetzt ist, mit einer Brennstoffeinspritzpumpe 14 verbunden. In der Förderleitung 12 ist eine Zusatzheizeinrichtung 13 angeordnet, die nicht notwendig vorhanden sein muss, aber bei langen Förderleitungen günstig für eine verbesserte Fliessfähigkeit des Brennstoffs ist. Die Förderleitung 12 ist einerseits mit dem Zufluss 2 zum Schmutzraum 8 und andererseits mit dem Abfluss 7 aus dem Reinraum des Brennstoffilters 1 verbunden. An den Abfluss 3 aus dem Schmutzraum 8 des Brennstoffilters 1 schliesst eine Rückführleitung 6 zum Brennstoffbehälter 18 an, in die ein Absperrorgan 4 eingesetzt ist. Dieses muss ebenfalls nicht notwendig vorhanden sein, ist jedoch bei einer knappen Dimensionierung der Brennstofförderpumpe 11 zum Vermeiden eines Förderverlustes günstig. Von der Brennstoffeinspritzpumpe 14 gehen einzelne Einspritzleitungen 15 und eine Rücklaufleitung 16 aus. In der Rücklaufleitung 16, die in die Rückführleitung 6 aus dem Brennstoffilter 1 mündet, ist ein Druckhalteventil 17 eingesetzt. Die beiden letztgenannten Leitungen 6, 16 können auch getrennt zum Brennstoffbehälter 18 geführt sein. Der Brennstoffbehälter 18 mit Heizeinrichtung 19, die Brennstofförderpumpe 11 und die Zusatzheizeinrichtung 11 werden allgemein anlagenseitig von der Brennkraftmaschine entfernt angeordnet, während die übrigen gezeigten Baugruppen unmittelbar an dieser angeordnet sind.

## Patentansprüche

1. Brennstoffvorwärmverfahren für Brennkraftmaschinen für Schwerölbetrieb, mit einer Brennstofförderpumpe (11), die aus einem Brennstoffvorratssystem (18) vorgewärmtes Schweröl ansaugt und über einen nachgeschalteten Brennstoffilter (1) ein Brennstoffeinspritzsystem (14, 15) mit gefiltertem Schweröl speist, wobei in einer Anwärmphase vor dem Start der Brennkraftmaschine die Brennstofförderpumpe (11) Schweröl aus dem Brennstoffvorratssystem (18) bis zum Brennstoffilter (1) und über eine absperrbare Rückführleitung (6) zurück in das Brennstoffvorratssystem (18) pumpt, dadurch gekennzeichnet, dass in der Anwärmphase das Schweröl durch den Schmutzraum (8) des Brennstoffilters gepumpt wird, bis das Schweröl im Reinraum (9) des Brennstoffilters (1) durch das vorbeiströmende, vorgewärmte Schweröl auf Fliessfähigkeit erwärmt ist und bei Erreichen einer bestimmten Viskosität die Rückführleitung (6) aus dem Schmutzraum (8) des Brennstoffilters (1) zum Brennstoffvorratssystem (18) im wesentlichen unterbrochen wird.

2. Brennstoffvorwärmverfahren nach Anspruch 1, dadurch gekennzeichnet, dass die Rückführleitung (6) aus dem Schmutzraum (8) des Brennstoffilters (1) zum Brennstoffvorratssystem druckabhängig unterbrochen wird.

3. Brennstoffvorwärmverfahren nach Anspruch 1, dadurch gekennzeichnet, dass die Rückführleitung (6) aus dem Schmutzraum (8) des Brennstoffilters (1) zum Brennstoffvorratssystem temperaturabhängig unterbrochen wird.

4. Brennstoffsystem zur Durchführung eines Brennstoffvorwärmverfahrens für Brennkraftmaschinen für Schwerölbetrieb nach einem der Ansprüche 1 bis 3, mit einer Brennstofförderpumpe (11), die aus dem Brennstoffvorratssystem (18) vorgewärmtes Schweröl ansaugt und über einen nachgeschalteten Brennstoffilter (1) ein Brennstoffeinspritzsystem (14, 15) mit gefiltertem Schweröl speist, und mit einer im Bereich des Brennstoffilters abzweigenden, absperrbaren Rückführleitung (6) zum Brennstoffvorratssystem, wobei der Brennstoffilter (1) einen Schmutzraum (8) mit einem Zufluss (2) und einen Reinraum (9) mit einem Abfluss (7) aufweist, wobei der Zufluss (2) mit der Druckseite der Brennstofförderpumpe (11) und der Abfluss (7) aus dem Reinraum (9) mit dem Brennstoffeinspritzsystem verbunden ist, dadurch gekennzeichnet, dass der Schmutzraum (8) einen weiteren Abfluss (3) aufweist, an dem die Rückführleitung (6) angeschlossen ist, welche bei Erreichen einer bestimmten Viskosität des Schweröls im Brennstoffilter im wesentlichen unterbrochen ist.

5. Brennstoffsystem nach Anspruch 4, dadurch gekennzeichnet, dass der Abfluss (3) des Schmutzraums (8) gegenüber dem Abfluss (7) des Reinraums (9) einen gedrosselten Querschnitt hat.

6. Brennstoffsystem nach Anspruch 4 oder 5, dadurch gekennzeichnet, dass in der Rückführleitung (6) ein Druckhalteventil als Absperrorgan (4) angeordnet ist.

7. Brennstoffsystem nach Anspruch 4 oder 5, dadurch gekennzeichnet, dass in der Rückführleitung (6) ein Thermostatventil als Absperrorgan (4) angeordnet ist.

## Claims

1. A method of preheating fuel in an internal combustion engine operable with heavy fuel, in which a fuel feed pump (11) draws preheated heavy fuel from a fuel reservoir (18) and feeds through a downstream-arranged filter (1) the thus filtered heavy fuel to fuel injection equipment (14, 15), and in which during a warming-up stage preceding the start of the engine the feed pump (11) pumps the heavy fuel from the reservoir (18) to the filter (1) and hence through a blockable return duct (6) back to the reservoir (18), characterised in that during the warming-up stage the heavy fuel is pumped through the filter's catch chamber (8) until the heavy fuel in the filter's (1) purified-fuel chamber (9) has been heated by the passing preheated heavy fuel to an extent sufficient to render it flowable, and in that the return duct (6) between the catch chamber (8) and the reservoir (18) is substantially blocked once the fuel in the purified-fuel chamber (9) has reached a predetermined viscosity.

2. A method of preheating fuel according to claim 1, characterised in that the return duct (6) from the filter's (1) catch chamber to the fuel reservoir is blocked in dependence on pressure.

3. A method according to claim 1, characterised in that the return duct (6) from the filter's (1) catch chamber (8) to the fuel reservoir is blocked in dependence on temperature.

4. A fuel system for carrying out a method of preheating fuel for an internal combustion engine operable with heavy fuel according to any of the claims 1 to 3, the system comprising: the fuel feed pump (11) arranged to draw preheated heavy fuel from the fuel reservoir (18) and to feed through the downstream-arranged fuel filter (1) the thus filtered heavy fuel to the fuel injection equipment (14, 15), and the blockable return duct (6) which branches off the filter (1) and leads back to the fuel reservoir, in which the filter (1) is provided with the catch chamber (8) including an inlet (2) thereinto and with the purified-fuel chamber (9) including an outlet (7) therefrom, and in which the inlet (2) is connected to the delivery side of the fuel pump (11) and the outlet (7) of the chamber (9) to the fuel injection equipment, characterised in that the catch chamber (8) has a further outlet (3) connected to the return duct (6) which is arranged to be substantially blocked once the heavy fuel in the filter has reached a predetermined viscosity.

5. A fuel system according to claim 4, characterised in that the outlet (3) of the catch chamber (8) is cross-sectionally constricted in comparison with the outlet (7) of the purified-fuel chamber (9). 6. A system according to claim 4 or claim 5, characterised in that the return duct (6) includes a pressure-controlled valve as the blocking element (4).

7. A system according to claim 4 or claim 5, characterised in that the return duct (6) includes a thermostatically controlled valve as the blocking element (4).

## Revendications

1. Procédé de préchauffage de carburant pour moteur à combustion interne fonctionnant à l'huile lourde, comportant une pompe d'alimentation en carburant (11) qui aspire de l'huile lourde préchauffée à partir d'un système de stockage de carburant (18) et alimente un système d'injection de carburant (14, 15) par l'intermédiaire d'un filtre à carburant (1) intercalé, avec de l'huile lourde filtrée, selon lequel dans une phase de préchauffage précédant le démarrage du moteur, la pompe d'alimentation (11) pompe de l'huile lourde à partir du système de stockage (18) jusqu'au filtre (1) et la retourne vers le réservoir de stockage (18) par une conduite de recyclage (6) qui peut être fermée, caractérisé en ce qu'au cours de la phase de chauffage, l'huile lourde est pompée à travers la chambre sale (8) du filtre jusqu'à ce que l'huile lourde soit chauffée dans la chambre propre (9) du filtre (1) par l'huile amenée à la fluidité par préchauffage et venant de s'écouler, et une fois obtenue une viscosité déterminée, la conduite de recyclage allant de la chambre sale (8) du filtre (1) au système de stockage (18) est pratiquement fermée.

2. Procédé de préchauffage de carburant selon la revendication 1, caractérisé en ce que la conduite de recyclage (6) allant de la chambre sale (8) du filtre (1) au système de stockage de carburant, est fermée en fonction de la pression.

3. Procédé de préchauffage de carburant selon la revendication 1, caractérisé en ce que la conduite de recyclage (6), allant de la chambre sale (8) au système de stockage de carburant, est fermée en fonction de la température.

4. Système de carburant pour la mise en oeuvre d'un procédé de préchauffage de carburant pour moteurs à combustion interne fonctionnant à l'huile lourde, selon une des revendications 1 à 3, comportant une pompe d'alimentation (11) qui aspire de l'huile lourde préchauffée à partir d'un système de stockage de carburant (18) et alimente un système d'injection de carburant (14, 15) par l'intermédiaire d'un filtre à carburant (1) intercalé et dans la zone de ce dernier d'une conduite de recyclage (6) obturable en dérivation allant vers le système de stockage de carburant, où le filtre (1) comporte une chambre sale (8) avec une entrée (7) et une chambre propre avec une sortie (2), l'entrée (2) est reliée du côté pression de la pompe d'alimentation en carburant (11) et la sortie (7) de la chambre propre (9) est reliée au système d'injection de carburant, caractérisé en ce que la chambre sale (8) comporte une autre sortie (3) à laquelle est raccordée la conduite de recyclage (6) qui est pratiquement fermée dès que l'on obtient sur le filtre à carburant une viscosité déterminée de l'huile lourde.

5. Système de carburant selon la revendication 4, caractérisé en ce que la sortie (3) de la chambre sale (8) présente une section étranglée vis-à-vis de la sortie (7) de la chambre propre (9).

6. Système de carburant selon les revendications 4 ou 5, caractérisé en ce que dans la conduite de recyclage (6) est disposée une soupape manométrique comme organe d'obturation.

7. Système de carburant selon les revendications 4 ou 5, caractérisé en ce que dans la conduite de recyclage (6) est disposée une soupape thermostatique (4) comme organe d'obturation.
